# EUROPÄISCHE PATENTSCHRIFT

(11) **EP 0 494 903 B1**
(45) Veröffentlichungstag und Bekanntmachung des Hinweises auf die Patenterteilung: **06.10.1993**
(21) Anmeldenummer: 90914516.1
(22) Anmeldetag: 03.10.1990
(51) Int. Cl.: D01G 7/04

(54) **VORRICHTUNG ZUM ÖFFNEN VON GEPRESSTEN FASERBALLEN**
DEVICE FOR OPENING UP COMPACTED FIBRE BALES
DISPOSITIF POUR DEMELER DES BALLES DE FIBRES COMPACTEES

(30) Priorität: 05.10.1989 DE 3933271
(43) Veröffentlichungstag der Anmeldung: 22.07.1992
(73) Patentinhaber: HERGETH HOLLINGSWORTH GMBH, D-48249 Dülmen (DE)
(72) Erfinder: PINTO, Akiva, D-4000 Düsseldorf-Wittlaer (DE); LUCASSEN, Günter, D-4358 Haltern (DE); SCHMIDT, Reinhard, D-4432 Gescher (DE)
(74) Vertreter: von Kreisler, Alek, Dipl.-Chem.
(86) Internationale Anmeldenummer: EP9001656
(87) Internationale Veröffentlichungsnummer: WO9105090

(56) Entgegenhaltungen:
- DE-A- 3 334 222
- DE-U- 8 904 766
- FR-A- 2 577 244
- FR-A- 2 593 833
- GB-A- 2 195 671

## Beschreibung

Die Erfindung betrifft eine Vorrichtung zum Öffnen von gepreßten Faserballen nach dem Oberbegriff des Hauptanspruchs.

Eine derartige Vorrichtung zum Öffnen von gepreßten Faserballen ist beispielsweise aus der DE-OS 33 34 222 bekannt. Bei diesem bekannten Stand der Technik geht es darum, die Absaugleistung der Öffnungsvorrichtung von der Genauigkeit der aufgestellten Faserballen in einer Reihe unabhängig zu machen, indem die Luftführung in der Absaughaube oberhalb der Fräswalzen verbessert wird.

Auf Grund der hohen Absaugleistung, die bisher erforderlich war, um eine Mindestluftgeschwindigkeit für den Abtransport der abgetragenen Faserflocken zu erreichen, traten Störungen beim Lufteintritt in die Abtragvorrichtung auf, die eine saubere Bearbeitung der Ballenoberfläche behindert haben und die Einstellung einer definierten Abtragsmenge erschwert haben. Durch die mit hoher Strömungsgeschwindigkeit einströmende Luft konnte sogar eine Welligkeit in der Ballenoberfläche entstehen.

Die FR-A-2572244 beschreibt als nächstliegender Stand der Technik eine Vorrichtung zum Öffnen von gepreßten Faserballen, bei der die Absaughaube im unteren Abschnitt schwenkbare Seitenwände aufweist, mit denen der Abstand der Seitenwände zu den Fräswalzen der Öffnungsvorrichtung einstellbar ist, um die Strömungsgeschwindigkeit der angesaugten Luft einzustellen. Die Luftführung ist dabei gerade so gewählt, daß der angesaugte Luftstrom nahezu vertikal auf die Ballenoberfläche geleitet ist und dadurch die zuvor beschriebene Welligkeit in der Ballenoberfläche erzeugt.

Die DE-A-3903238 beschreibt eine Öffnungsvorrichtung bei der zwischen den beiden Fräswalzen ein im Querschnitt dreieckförmiges Luftleitblech angeordnet ist, das den Luftstrom zwischen den beiden Fräswalzen in die Absaughaube umlenken soll.

Der Erfindung liegt die Aufgabe zugrunde, eine Vorrichtung zum Öffnen von geprteßten Faserballen derart weiterzubilden, daß die Gleichmäßigkeit der Abarbeitung von Faserpreßballen erhöht wird und der Luftmengenbedarf reduziert wird.

Zur Lösung dieser Aufgabe ist bei einer Vorrichtung zum Öffnen von gepreßten Faserballen aus Spinngut mittels mindestens einer auf die Ballenoberfläche der Faserballen einwirkenden Fräswalze und jeweils einer in Bewegungsrichtung vor und hinter der Fräswalze angeordneten, zur Fräswalze parallelen Andruckwalze, wobei oberhalb der Fräswalze eine Absaughaube mit einem ersten Luftleitblech angeordnet ist, in der die abgetragenen Flocken mittels eines Luftstroms abgesaugt werden, der zwischen dem ersten Luftleitblech und der Andruckwalze eintritt, erfindungsgemäß vorgesehen, daß zwischen Andruckwalze und Fräswalze über die gesamte Länge der Fräswalze ein zu den Fräs- und Andruckwalzen paralleler aus dem ersten und einem zweiten Luftleitblech gebildeter Luftleitkanal angeordnet ist, der die zwischen Andruckwalze und erstem Luftleitblech einströmende Luft in eine im wesentlichen parallel zur Ballenoberfläche verlaufende Richtung umlenkt.

Der zwischen Andruckwalze und Fräswalze angeordnete Luftleitkanal bewirkt in vorteilhafter Weise eine Umlenkung des mit hoher Luftgeschwindigkeit eintretenden Ansaugluftstroms in eine im wesentlichen zur Ballenoberfläche parallele Richtung, wodurch der Abtragvorgang im Fräsbereich und der Abtransport der abgetragenen Faserflocken erleichtert wird. Der angesaugte Luftstrom prallt nicht mehr im Bereich zwischen Andruckwalze und Fräswalze unmittelbar auf die Ballenoberfläche und kann dort nicht je nach örtlicher Dichte der Faserpressung Fasern herauslösen und dadurch zu Kraterbildungen in der Ballenoberfläche beitragen, die sowohl in Längs- und Querrichtung der Ballenoberfläche zu einer unerwünschten Welligkeit führt.

Ein zweites Luftleitblech lenkt die zwischen Andruckwalze und erstem Luftleitblech einströmende Luft in eine im wesentlichen parallel zur Ballenoberfläche verlaufende Richtung. Der Ansaugluftstrom wird also, ohne auf die Ballenoberfläche einzuwirken, derart umgelenkt, daß die Luftströmung im wesentlichen parallel zur Ballenoberfläche tangential in den Fräsbereich eintritt und dadurch das Abtragen der Faserflocken unterstützt.

Die Kanalisierung des Ansaugluftstroms ermöglicht es aber auch, über die im Luftleitkanal definierten Strömungsgeschwindigkeiten die erforderliche Luftmenge zu reduzieren. Ferner kann die Ansaugleistung reduziert werden, da Strömungsverluste durch Verwirbelungen des Ansaugluftstromes erheblich verringert werden. Dadurch daß die durch die Ansaugluftströmung verursachte Oberflächenwelligkeit verringert wird, läßt sich für den Fräsprozeß eine definierte konstante Abtragsmenge verwirklichen.

Vorzugsweise ist vorgesehen , daß das erste Luftleitblech den oberhalb der Andruckwalzen eintretenden *A*nsaugluftstrom durch eine zwischen Andruckwalze und erstem Luftleitblech gebildete Verengung führt. Diese im Querschnitt düsenförmige über die gesamte Länge der Fräseinrichtung verlaufende Verengung ermöglicht eine Vergleichmäßigung der Luftströmung über die Länge der Fräseinrichtung.

Ein drittes Luftleitblech leitet die mit der Fräswalze umlaufende Luft im Umfangsbereich der Fräswalze bis in die Nähe der Ballenoberfläche. Auf diese Weise wird die mit der Fräswalze umlaufende Luft bis kurz vor der Ballenoberfläche kontinuierlich umgelenkt, wodurch sie sich erst unmittelbar vor dem Fräsbereich mit dem Ansaugluftstrom vermischt.

Das zweite Luftleitblech kann dabei bis in den Peripherbereich der Fräswalze verlängert sein, wodurch auch die von dem dritten Luftleitblech zur Fräswalze tangentiale Luftströmung in eine im wesentlichen parallel zur Ballenoberfläche verlaufende Richtung umgelenkt wird.

Weitere vorteilhafte Merkmale der Erfindung sind den weiteren Unteransprüchen zu entnehmen.

Im folgenden wird unter Bezugnahme auf die Zeichnungen ein Ausführungsbeispiel der Erfindung näher erläutert.

Es zeigen:
- Fig. 1: eine perspektivische Ansicht einer Ballenöffnungsanlage,
- Fig. 2: einen Querschnitt durch die Fräseinrichtung und
- Fig. 3: einen vergrößerten Ausschnitt aus Fig. 1.

In Fig. 1 ist eine Ballenöffnungsvorrichtung für mehrere nebeneinander aufgestellte Faserballenreihen 7,8,9 dargestellt. Der Ballenöffner weist einen Turm 10 auf, der auf einem Wagen 11 längs der Vorlage aus mehreren Faserballenreihen 7,8,9 hin- und hergefahren werden kann. Hierzu ist eine Schienenführung 12 vorgesehen, auf der die (nicht dargestellten) Räder des Wagens 11 geführt sind. Der Turm 10 besitzt an einer Seite einen Ausleger 13, in dem sich eine Fräsvorrichtung 5 zum Abtragen der Faserballen befindet. Die Fräsvorrichtung 5 kann aus zwei Fräswalzen 3,4 bestehen, die um ihre Längsachse rotierend angetrieben sind. Der Ausleger 13 mit der Fräsvorrichtung 5 kann gemäß dem Pfeil 15 in Höhenrichtung mittels eines einstellbaren Vorschubes auf- und niederbewegt werden. Unterhalb des Turms 10 mit dem Wagen 11 befindet sich ein Kanal 16 zum Aufnehmen und Abtransportieren der von den Ballenreihen abgearbeiteten Flocken.

Die Fräsvorrichtung 5 besteht aus zwei Fräswalzen 3 und 4, die gegenläufig zur Mitte zwischen den Walzenpaaren aufwärts umlaufen und von der Ballenoberfläche 20 Fasern bzw. Flocken abtragen und zwischen sich nach oben schleudern. Mittels eines pneumatischen Absaugstromes gelangen die gelösten Fasern durch die Absaughaube 21 in das Innere des Turmes 10, in dem eine Teleskopführung zu dem unteren längs verlaufenden Sammelkanal 16 führt. Mit fortschreitender Abnahme der Höhe der Faserballenreihen 7,8,9 senkt sich der Ausleger 13 mit der Fräsvorrichtung 5 entsprechend mit ab.

An dem Gehäuse der Fräsvorrichtung 5 ist im Bereich der beiden Fräswalzen 3 und 4 ein Rost 17 vorgesehen, der aus Stäben gebildet ist, zwischen denen die Zahnscheiben der Fräswalzen 3,4 in die Ballenoberfläche 20 eingreifen. Parallel zu den Fräswalzen 3 und 4 sind im Anschluß an die Enden der Roststäbe 17 parallel zu den Fräswalzen 3,4 verlaufende Andruckwalzen 18 vorgesehen.

Zwischen den jeweiligen Andruckwalzen 18 und den Fräswalzen 3 bzw. 4 ist ein Luftleitkanal 2 angeordnet, der aus mehreren Luftleitblechen 22,26 in Verbindung mit der Andruckwalze 18 gebildet ist. Dieser Luftleitkanal 2 erstreckt sich über die gesamte Breite der Fräsvorrichtung 5. Es ist jeweils ein Luftleitkanal 2 zu beiden Seiten der Fräsvorrichtung 5 vorgesehen, so daß die über den Andruckwalzen 18 angesaugte Luft symmetrisch zur Mitte der Fräsvorrichtung 5 angesaugt wird und dort über die Absaughaube 21 abgeführt wird.

Das erste Luftleitblech 22 ist gegenüber dem Gehäuse 30 der Fräsvorrichtung 5 über eine Dichtung 32 abgedichtet, so daß der gesamte angesaugte Luftstrom zwischen dem ersten Luftleitblech 22 und der jeweiligen Andruckwalze 18 eintreten muß. Zwischen Andruckwalze 18 und Ballenoberfläche kann keine bzw. keine nennenswerte Luft hindurchtreten. Das erste Luftleitblech 22 weist einen der Andruckwalze 18 zugewandten Knick auf, der in dem Lufteintrittsspalt eine Verengung 28 bildet mit einer Spaltweite zwischen 10 und 30 mm, vorzugsweise zwischen 15 und 20 mm. Das erste Luftleitblech 22 bildet somit zusammen mit der Andruckwalze 18 einen im Querschnitt düsenförmigen Lufteinlaßschlitz mit einem jeweils vor und hinter der Verengung 28 sich trichterförmig erweiternden Bereich. Für diesen ersten Abschnitt des Luftleitkanals 2 kann dann die Luftströmung unter einem Winkel von ca. 45° bis 70° zur Ballenoberfläche eintreten.

Ein drittes Luftleitblech 24 ist im Umfangsbereich der Fräswalze 3 bzw. 4 angeordnet. Dieses dritte Luftleitblech 24 schließt sich an die die Fräswalze 3 bzw. 4 umgebende Gehäusewand 30 an und erlaubt eine tangentiale Luftführung der mit der Fräswalze 3 bzw. 4 umlaufenden Luftströmung bis in die Nähe der Ballenoberfläche 20, d.h. bis zu dem durch den Luftleitkanal 2 verlaufenden Ansaugluftstrom. Das Luftleitblech 24, das sich ebenfalls über die gesamte Länge der Fräsvorrichtung 5 erstreckt, kann aus einem im Querschnitt geraden Blech bestehen oder auch aus einem gekrümmten, zur Eingriffslinie der Fräswalzenzahnscheiben parallelen Blech bestehen.

Vorzugsweise bildet das erste Luftleitblech 22 zusammen mit dem dritten Luftleitblech 24 ein im Querschnitt geschlossenes Profil.

Ein zweites Luftleitblech 26 ist unterhalb der eintretenden Luftströmung angeordnet und dient zur Umlenkung der Luftströmung in eine im wesentlichen zur Ballenoberflache 20 parallele Richtung, und zwar zu dem Fräswalzen 3 bzw. 4 hin. Das zweite Luftleitblech 26 kann zu diesem Zweck abgeknickt oder bogenförmig gestaltet sein, um unter Berücksichtigung des Auftreffwinkels der eintretenden Strömung eine Ablenkung möglichst mit geringem Druckverlust und unter Vermeidung von Luftwirbeln zu ermöglichen. Dabei ist vorzugsweise der stromabwärts des Luftleitkanals 2 verlaufende Abschnitt des zweiten Luftleitblechs 26 parallel zur Ballenoberfläche 20 ausgerichtet und liegt auf dieser Ballenoberfläche auf.

Zweckmäßigerweise ist das zweite Luftleitblech 26 und der aus dem ersten und dritten Luftleitblech 22,24 gebildete Kasten an den Roststäben 17 befestigt.

Das zweite Luftleitblech 26 ist mit seinem zur Ballenoberfläche 20 parallelen Abschnitt so weit in Richtung auf die Fräswalze 3 bzw. 4 vorgelagert, daß auch die mit der Fräswalze 4 umlaufende Luftströmung nicht unmittelbar auf die Ballenoberfläche 20 auftrifft, sondern von dem zweiten Luftleitblech 26 umgelenkt wird. Dadurch daß die umlaufende Luftströmung durch das dritte Luftleitblech 24 bis zum Luftleitkanal 2 kontinuierlich umgelenkt wird und dort auf die bereits in eine im wesentlichen horizontale Richtung umgelenkte Ansaugströmung auftrifft, ist der Winkel zwischen diesen beiden im wesentlichen gleichgerichteten Luftströmungen dermaßen verkleinert, daß die Luftwirbelbildung reduziert ist.

Das Reduzieren der Druck- und Wirbelverluste führt dazu, daß das Absaugen der abgetragenen Faserflocken mit geringerer Ansaugleistung und mit einem geringeren Ansauglutstrom erfolgen kann.

Im Kreuzungsbereich zwischen der mit den Fräswalzen 3 bzw. 4 umlaufenden Luftströmung mit der Ansaugluftströmung ist auf der Ballenoberfläche abgewandten Seite des Rostes 17 bzw. des zweiten Luftleitblechs 26 ein über die gesamte Länge der Fräsvorrichtung 5 verlaufender Magnetabscheider 34 vorgesehen, der kleinere metallische Partikel, insbesondere aus der mit der Fräswalze 3 bzw. 4 umlaufenden Luftströmung sammeln kann.

## Patentansprüche

1. Vorrichtung zum Öffnen von gepreßten Faserballen (7,8,9) aus Spinngut mittels mindestens einer auf die Ballenoberfläche (20) der Faserballen (7,8,9) einwirkenden Fräswalze (3,4) und jeweils einer vor und hinter der Fräswalze (3,4) angeordneten, zur Fräswalze (3,4) parallelen Andruckwalze (18), wobei oberhalb der Fräswalze (3,4) eine Absaughaube (21) mit einem ersten Luftleitblech (22) angeordnet ist, in der die abgetragenen Flocken mittels eines Luftstroms abgesaugt werden, der zwischen dem ersten Luftleitblech (22) und der Andruckwalze (18) eintritt,
**dadurch gekennzeichnet**,
daß zwischen Andruckwalze (18) und Fräswalze (3,4) über die gesamte Länge der Fräswalze (3,4) ein zu den Fräs- und Andruckwalzen (3,4,18) paralleler aus dem ersten (22) und einem zweiten Luftleitblech (26) gebildeter Luftleitkanal (2) angeordnet ist, der die zwischen Andruckwalze (18) und erstem Luftleitblech (22) einströmende Luft in eine im wesentlichen parallel zur Ballenoberfläche (20) verlaufende Richtung umlenkt.

2. Vorrichtung nach Anspruch 1, dadurch gekennzeichnet, daß das erste Luftleitblech (22) den oberhalb der Andruckwalzen (18) eintretenden Ansaugluftstrom durch eine zwischen Andruckwalze (18) und erstem Luftleitblech (22) gebildete Verengung (28) führt.

3. Vorrichtung nach Anspruch 2, dadurch gekennzeichnet, daß die Verengung (28) eine Spaltweite von 10 bis 30 mm, vorzugsweise von 15 bis 20 mm aufweist.

4. Vorrichtung nach Anspruch 1 bis 3, dadurch gekennzeichnet, daß ein drittes Luftleitblech (24) im Umfangsbereich der Fräswalze (3,4) die mit der Fräswalze (3,4) umlaufende Luft bis in die Nähe der Ballenoberfläche (20) tangential zum Eingriffsbereich der Fräswalze (3,4) führt.

5. Vorrichtung nach einem der Ansprüche 1 bis 4, dadurch gekennzeichnet, daß das zweite Luftleitblech (26) mindestens teilweise parallel zur Ballenoberfläche (20) verläuft.

6. Vorrichtung nach einem der Ansprüche 1 bis 5, dadurch gekennzeichnet, daß das zweite Luftleitblech (26) zwischen Andruckwalze (18) und Fräswalze (3,4) bis in den Peripherbereich der Fräswalze (3,4) verlängert ist und auch die von dem dritten Luftleitblech (24) zur Fräswalze (3,4) tangentiale Luftströmung in eine im wesentlichen parallel zur Ballenoberfläche (20) verlaufende Richtung umlenkt.

7. Vorrichtung nach einem der Ansprüche 1 bis 6, dadurch gekennzeichnet, daß Zahnscheiben der Fräswalze (3,4) durch einen aus Stäben gebildeten Rost (17) hindurchgreifen, an dem das zweite Luftleitblech (26) bündig mit der Unterkante des Rostes (17) befestigt ist.

8. Vorrichtung nach einem der Ansprüche 1 bis 7, dadurch gekennzeichnet, daß das erste und dritte Luftleitblech (22,24) ein im Querschnitt geschlosenes Profil bilden.

9. Vorrichtung nach einem der Ansprüche 1 bis 8, dadurch gekennzeichnet, daß im Kreuzungsbereich der angesaugten Luftströmung aus dem Luftleitkanal (2) und der zur Fräswalze (3,4) tangentialen Luftströmung ein Magnetabscheider (34) angeordnet ist.

## Claims

1. A device for opening pressed fiber bales (7,8,9) of spinning material, using at least one milling roller (3,4) acting on the bale surface (20) of the fiber bales (7,8,9), and respectively one pressure roller (18) arranged before and behind the milling roller (3,4) and in parallel to the milling roller (3,4), a suction hood (21) with a first air guide sheet (22) being arranged above the milling roller (3,4) for sucking off the reduced fibers in an air flow entering between the first air guide sheet (22) and the pressure roller (18),
**characterized in**
that an air-guide channel (2), formed by said first (22) and a second air-guide sheet (26), is arranged between the pressure roller (18) and the milling roller (3,4), extending over the whole length of the milling roller (3,4) and in parallel to the milling and pressure rollers (3,4,18), said air-guide channel (2) deflecting the air entering between the pressure roller (18) and the first air guide sheet (22) into a direction substantially parallel to the bale surface (20).

2. The device according to claim 1, characterized in that the first air-guide sheet (22) guides the sucking air flow, entering above the pressure rollers (18), through a narrowed portion (28) formed between the pressure roller (18) and the first air-guide sheet (22).

3. The device according to claim 2, characterized in that the narrowed portion (28) has a gap width ranging between 10 and 30 mm, preferably between 15 and 20 mm.

4. The device according to any one of claims 1 to 3, characterized in that, by a third air-guide sheet (24), the air circulating with the milling roller (3,4) is guided, in the peripheral area of the milling roller (3,4), tangentially to the area of engagement of the milling roller (3,4) and into an area close to the bale surface (20).

5. The device according to any one of claims 1 to 4, characterized in that the second air-guide sheet (26) extends at least partially in parallel to the bale surface (20).

6. The device according to any one of claims 1 to 5, characterized in that the second air-guide sheet (26) between the pressure roller (18) and the milling roller (3,4) extends to the peripheral area of the milling roller (3,4) and guides also the air stream flowing tangentially from the third air-guide sheet (24) to the milling roller (3,4) in a direction substantially parallel to the bale surface (20).

7. The device according to any one of claims 1 to 6, characterized in that tooth discs of the milling roller (3,4) engage through a grate (17) consisting of bars, to which grate (17) the second air-guide sheet (26) is fastened flush with the lower edge of the grate (17).

8. The device according to any one of claims 5 to 8, characterized in that the first and third air-guide sheets (22,24) provide a closed profile when viewed in section.

9. The device according to any one of claims 1 to 8, characterized in that a magnetic separator (34) is arranged in the crossing area of the air flow sucked from the air-guide channel (2) and the air flowing tangentially to the milling roller (3,4).

## Revendications

1. Dispositif pour ouvrir des balles de fibres compactées (7, 8, 9) de filasse à l'aide d'au moins un cylindre de fraisage (3, 4) agissant sur la surface (20) des balles de fibres (7, 8, 9) et de cylindres de pression (18) parallèles au cylindre de fraisage (3, 4) disposés chaque fois devant et derrière le cylindre de fraisage (3,4), au-dessus du cylindre de fraisage (3, 4) est disposée une hotte d'aspiration (21) avec une première tôle de guidage d'air (22), dans laquelle les flocons enlevés sont aspirés à l'aide d'un courant d'air qui pénètre entre la première tôle de guidage d'air (22) et le cylindre de pression (18), caractérisé en ce qu'entre le cylindre de pression (18) et le cylindre de fraisage (3, 4) est disposé, sur toute la longueur du cylindre de fraisage (3, 4), un conduit d'air (2), parallèle aux cylindres de fraisage et de pression (3, 4, 18) et formé de la première tôle (22) et d'une seconde tôle de guidage d'air (26), qui dévie l'air entrant entre le cylindre de pression (18) et la première tôle de guidage d'air (22) dans une direction s'étendant sensiblement parallèlement à la surface de balle (20).

2. Dispositif suivant la revendication 1, caractérisé en ce que la première tôle de guidage d'air (22) conduit le courant d'air d'aspiration entrant au-dessus des cylindres de pression (18) à travers un rétrécissement (28) formé entre le cylindre de pression (18) et la première tôle de guidage d'air (22).

3. Dispositif suivant la revendication 2, caractérisé en ce que le rétrécissement (28) présente une largeur d'ouverture de 10 à 30 mm, de préference de 15 à 20 mm.

4. Dispositif suivant les revendications 1 à 3, caractérisé en ce qu'une troisième tôle de guidage d'air (24) conduit, dans la zone périphérique du cylindre de fraisage (3, 4), l'air circulant avec le cylindre de fraisage (3, 4) jusque dans le voisinage de la surface de balle (20), tangentiellement à la zone de prise du cylindre de fraisage (3, 4).

5. Dispositif suivant l'une des revendications 1 à 4, caractérisé en ce que la seconde tôle de guidage d'air (26) s'étend au moins en partie parallèlement à la surface de balle (20).

6. Dispositif suivant l'une des revendications 1 à 5, caractérisé en ce que la seconde tôle de guidage d'air (26) est prolongée, entre le cylindre de pression (18) et le cylindre de fraisage (3, 4), jusqu'à la zone périphérique du cylindre de fraisage (3, 4) et dévie également le courant d'air tangentiel de la troisième tôle de guidage d'air (24) au cylindre de fraisage (3, 4) dans une direction s'étendant sensiblement parallèlement à la surface de balle (20).

7. Dispositif suivant l'une des revendications 1 à 6, caractérisé en ce que des disques dentés du cylindre de fraisage (3, 4) viennent en prise à travers une grille (17) formées de barres à laquelle la seconde tôle de guidage d'air (26) est fixée en liaison avec le bord inférieur de la grille (17).

8. Dispositif suivant l'une des revendications 1 à 7, caractérisé en ce que les première et troisième tôles de guidage d'air (22, 24) forment un profil de section fermée.

9. Dispositif suivant l'une des revendications 1 à 8, caractérisé en ce que dans la zone de croisement du courant d'air aspiré du conduit d'air (2) et du courant d'air tangentiel au cylindre de fraisage (3, 4) est disposé un séparateur magnétique (34).
